# EUROPÄISCHE PATENTSCHRIFT

(11) **EP 1 541 730 B1**
(45) Veröffentlichungstag und Bekanntmachung des Hinweises auf die Patenterteilung: **22.03.2006**
(21) Anmeldenummer: 03028269.3
(22) Anmeldetag: 09.12.2003
(51) Int. Cl.: D03D 47/27

(54) **Webmaschine**
Weaving loom
Métier à tisser

(43) Veröffentlichungstag der Anmeldung: 15.06.2005
(73) Patentinhaber: m-tec Arbon AG, CH-9320 Arbon (CH)
(72) Erfinder: Stacher, Angelo, CH-9000 St. Gallen (CH); Thalmann, Theo, CH-9000 St.Gallen (CH)
(74) Vertreter: Wunderlich, Rainer

(56) Entgegenhaltungen:
- EP-A- 0 285 001
- EP-A- 0 866 156
- EP-A- 1 288 358
- DE-A- 3 916 591
- US-A- 3 364 954

## Beschreibung

Die Erfindung betrifft eine Webmaschine mit einer Greiferstange, welche mit einem Antriebsrad in Eingriff steht und von diesem reversierend antreibbar ist, und mit einer pneumatischen Führungseinrichtung zum Führen und Lagern der Greiferstange.

Eine Greiferstange in einer Webmaschine dient dem Eintrag des Schussfadens in das Kettfadensystem. Überlicherweise sind zwei Greiferstangen in der Webmaschine vorgesehen, welche beidseitig zu dem herzustellenden Gewebe angeordnet sind. Durch entsprechende Greifeinrichtungen an der Spitze der Greiferstangen erfolgt ein Übergeben des Schussfadens. Hierzu werden die Greiferstangen aufeinander abgestimmt reversierend in einer im Wesentlichen horizontalen Richtung verfahren. Je höher die Geschwindigkeit der Greiferstange, desto höher ist auch die Webleistung der Webmaschine.

Dem Führen und Lagern der Greiferstange kommt daher in einer Webmaschine eine maßgebliche Bedeutung zu. Die Führungseinrichtung muss einerseits für ein präzises Eintragen und Übergeben des Schussfadens eine exakte Führung gewährleisten und andererseits eine hohe Bewegungsgeschwindigkeit der Greiferstange erlauben. Herkömmliche Rollenlagerungen gewähren zwar eine exakte Führung. Jedoch bei höheren Bewegungsgeschwindigkeiten ergibt sich aufgrund der bestehenden Reibung eine erhebliche Wärmeentwicklung und Reibungsverschleiß, welche die Geschwindigkeit der Greiferstange begrenzen. Aus der DE-A-39 16 591 oder der DE-A-19 07 622 ist bekannt, pneumatische Führungseinrichtungen zur Führung der Greifersysteme zum Schussfadeneintrag vorzusehen. Eine gattungsgemäße Webmaschine mit einer pneumatischen Führungseinrichtung geht aus der EP O 866 156 B1 hervor, bei welcher ein Luftlager im Bereich der Eingriffsstelle des Antriebsrades diesem gegenüberliegend angeordnet ist.

Im Gegensatz zu herkömmlichen Rollen- oder Gleitlagern haben pneumatische Lager den Nachteil, dass diese zum Erzeugen des notwendigen Luftspaltes beständig mit Druckluft versorgt werden müssen, was zu einem entsprechenden Energieverbrauch und erhöhten Betriebskosten führt.

Der Erfindung liegt die **Aufgabe** zugrunde, eine Webmaschine anzugeben, bei welcher sowohl eine gute Führungseigenschaft für eine Greiferstange als auch ein geringer Energieverbrauch gegeben sind.

Die Aufgabe wird nach der Erfindung durch eine Webmaschine mit den Merkmalen des Anspruchs 1 gelöst. Bevorzugte Ausführungsformen sind in den abhängigen Ansprüchen angegeben.

Die erfindungsgemäße Webmaschine ist dadurch gekennzeichnet, dass die pneumatische Führungseinrichtung mindestens zwei voneinander getrennt gelagerte Luftlager aufweist, welche beabstandet von der Eingriffsstelle des Antriebsrades angeordnet sind.

Ein Grundgedanke der Erfindung basiert auf der Erkenntnis, dass die Greiferstange gerade bei höheren Bewegungsgeschwindigkeiten erheblichen dynamischen Belastungen ausgesetzt ist, welche einen Einfluss auf die pneumatische Führungseinrichtung haben. So beträgt die übliche Länge einer Greiferstange zwischen 1m bis 3m, wobei für Sonderwebmaschinen sogar noch größere Längen erzielt werden. Aufgrund dieser Länge sowie der sich bei der Reversierbewegung ergebenden Ausladung der Greiferstange mal zur einen und mal zu anderen Seite des Antriebsrades ergeben sich wechselnde Durchbiegungen der Greiferstange, welche sich insbesondere im Bereich des Antriebrades bemerkbar machen. Diese Durchbiegungen können bei einer pneumatischen Lagerung im Bereich der Eingriffsstelle, wie sie beispielsweise in der gattungsbildenden Druckschrift gelehrt wird, periodische Änderungen des Luftspaltes zwischen Greiferstange und dem Luftlager nach sich ziehen. Dies führt nicht nur zu einem erhöhten Druckluft- und damit Energieverbrauch, sondern kann auch die exakte Führung der Greiferstange beeinträchtigen.

Diese Problematik wird nach der Erfindung überwunden, indem mindestens zwei voneinander getrennte Luftlager beabstandet zur Eingriffsstelle des Antriebsrades angeordnet sind. Diese von einander getrennt gelagerten Luftlager können sich den Ausbiegungen und Schwingungen der Greiferstange besser anpassen und sogar dämpfend auf diese einwirken. Hierdurch wird der Gefahr von starken Schwankungen der Luftspaltbreite und damit einem übermäßigen Druckluft- und Energieverbrauch entgegengewirkt. Insgesamt wird in Kombination mit der Anzahl mehrerer Luftlager, die beabstandet voneinander sind, eine besonders hohe Führungsgenauigkeit der Greiferstange bei einem geringen Energieverbrauch erreicht.

Eine besonders gute Anpassung der Luftlager an die Ausbiegungen der Greiferstange wird erfindungsgemäß dadurch erreicht, dass die Luftlager Gehäuse aufweisen, welche schwenkbar, insbesondere sphärisch gelagert sind. Bei einer einfachen schwenkbaren Lagerung sind die jeweiligen Gehäuse der Luftlager vorzugsweise um eine Achse auslenkbar, welche quer zur Längsachse der Greiferstange gerichtet ist. Eine sphärische Lagerung, bespielsweise mittels eines Kugelgelenkes, gegenüber dem Maschinengestell erlaubt zusätzlich die Kompensation von Verdrehungen des Schusseintragungsorganes.

Ein Kompensation der Ausbiegungen der Greiferstange wird nach der Erfindung dadurch verbessert, dass die Luftlager an der Seite der Greiferstange angeordnet sind, welche von dem Antriebsrad abgewandt ist.

Dabei ist es besonders bevorzugt, dass die Luftlager symmetrisch zur Eintrittsstelle angeordnet sind. Hierdurch kann der Abstand zwischen der Greiferstange und der Luftführung sehr klein eingestellt werden. Insgesamt kann bei dieser Anordnung der Ausbiegung der Greiferstange entgegengewirkt werden, wodurch sich die Führungsgenauigkeit verbessern und damit die Bewegungsgeschwindigkeit weiter erhöhen lässt.

Eine weitere bevorzugte Ausführungsform der Erfindung besteht darin, dass die Luftlager an gegenüberliegenden Flanken der Greiferstange angeordnet sind. Hierbei können sich die Luftlager paarweise gegenüberliegen und entlang den sich etwa vertikal erstreckenden Flanken der Greiferstange angeordnet sein. Bei dieser Ausführungsform ist also nur eine seitliche Führung gegeben, während das Antriebsrad im Wesentlichen die Auflagerkräfte aufnehmen würde. Die seitlichen Luftlager können aber nicht nur alleine, sondern auch in Kombination zu der oben dargelegten Anordnung der Luftlager an der vom Antriebsrad abgewandten Seite der Greiferstange vorgesehen sein, was zu einer besonders exakten Führung beiträgt.

Bei einer weiteren Ausgestaltung der Erfindung ist es vorteilhaft, dass das Luftlager eine Führungsfläche aufweist, welche mit einem porösen luftdurchlässigen Material versehen ist. An der Führungsfläche des Luftlagers sind also keine Lufttaschen oder Luftaustrittsdüsen mehr ausgebildet. Vielmehr ist ein im Wesentlichen über der gesamten Führungsfläche angeordnetes poröses luftdurchlässiges Element vorgesehen, welches über diese Fläche einen gleichmäßigen Luftdurchtritt zulässt. Ein solches Element kann beispielsweise eine luftdurchlässige Membran, ein poröser Kunststoff oder eine poröse Keramik sein, die vorzugsweise auch noch ausreichende Notlaufeigenschaften bei Unterbrechung der Druckluftversorgung sicherstellen.

Dabei besteht eine bevorzugte Weiterbildung darin, dass durch das poröse luftdurchlässige Material ein Luftverbrauch einstellbar ist, unabhängig von einer Spaltbreite zwischen Luftlager und Greiferstange. Bei einer entsprechenden Auswahl einer feinen Porosität spielt eine Änderung der Spaltbreite zwischen Greiferstange und Führungsfläche praktisch keine Rolle mehr. Somit kann auch bei starken Ausbiegungen der Greiferstange ein übermäßiger Luftverbrauch zuverlässig unterbunden werden. Im Weiteren zeichnet sich ein solches Luftlager auch dadurch aus, dass keine konstante Kraft auf die Greiferstange ausgeübt wird. Die Krafteinwirkung kommt vielmehr erst zustande, wenn die Greiferstange sich der Führung unter ein Mindestmaß, beispielsweise 0,1mm, nähert. Hierdurch wird sichergestellt, dass die angeordneten Führungen die Stangen nicht noch zusätzlich deformieren.

Weiter ist es erfindungsgemäß, dass eine Druckluftquelle vorgesehen ist, welche zum Liefern einer konstanten Luftmenge bei einem vorgegebenen Druck mit den Luftlagern verbunden ist. Aufgrund der speziellen Ausgestaltung der Luftlager kann grundsätzlich sogar auf eine aufwändige Regelung der Druckluftzufuhr verzichtet werden, ohne dass es zu einem unwirtschaftlich hohen Druckluftverbrauch kommt.

Zur Erreichung besonders hoher Reversiergeschwindigkeiten bei einer gleichzeitig hohen Stabilität der Greiferstangen ist es erfindungsgemäß, dass die Greiferstange aus einem Karbonwerkstoff gebildet ist. Ein Karbonwerkstoff ist bei einer hohen Festigkeit und Stabilität besonders leicht, was zu einer geringen Massenträgheit der Greiferstange beiträgt.

Betreffend die pneumatische Führungseinrichtung ist vorgesehen, dass an der Führungsfläche ein poröses luftdurchlässiges Material angeordnet ist. Neben dem zuvor beschriebenen Einsatz in einer Webmaschine, kann eine solche pneumatische Führungseinrichtung auch zu anderen Zwecken eingesetzt werden.

Die Erfindung wird nachfolgend anhand von bevorzugten Ausführungsbeispielen weiter erläutert, welche in den Zeichnungen schematisch dargestellt sind. In den Zeichnungen zeigen:
- Fig. 1: eine schematische Seitenansicht auf eine Greiferstange mit Antriebsrad und einer erfindungsgemäßen Führungsanordnung;
- Fig. 2: eine vergrößerte Querschnittsansicht durch ein Luftlager nach der Erfindung;

- Fig. 3: eine schematische Draufsicht auf eine weitere Führungsanordnung gemäß der Erfindung;
- Fig. 4a und 4b: schematische Seitenansichten zur Ausbiegung der Greiferstange in einer Webmaschine.

Bei dem Ausführungsbeispiel gemäß Fig. 1 ist eine längliche Greiferstange 10 vorgesehen, welche, wie in Fig. 2.gezeigt ist, im Querschnitt rechteckig und mit einer Verzahnung 11 an ihrer Unterseite ausgebildet ist. Diese lineare Verzahnung 11 steht in kämmender Verbindung mit der Außenverzahnung eines Antriebsrades 16, welches von einem nicht dargestellten Motor angetrieben ist. Entsprechend der Rotation des Antriebsrades 16 kann die Greiferstange 10 reversierend zu beiden Seiten bewegt werden, wobei in Fig. 1 eine etwa mittlere Position der Greiferstange 10 gezeigt ist.

An einem freien Ende der Greiferstange 10 ist ein nicht dargestelltes, hinlänglich bekanntes Greifsystem zum Greifen und Eintragen eines Schussfadens angeordnet. Beabstandet von der Eingriffstelle zwischen dem Antriebsrad 16 und der Verzahnung 11 der Greiferstange 10 sind zu beiden Seiten dieser Eingriffstelle Luftlager 22a, 22b angeordnet, welche zusammen eine Führungseinrichtung 20 zum Führen und Lagern der Greiferstange 10 bilden. Aufbau und Funktion der zwei gleichen Luftlager 22a und 22b werden nachfolgend im Zusammenhang mit Fig. 2 näher erläutert.

Das Luftlager 22 weist ein Gehäuse 24 auf, welches einstellbar an einem Maschinenrahmen 5 gelagert ist. In den Maschinenrahmen ist ein Schraubbolzen 7 eingeschraubt, welcher das Gehäuse 24 durchdringt. Am Schaft des Schraubbolzens 7 ist eine Kugelhülse 25 angeordnet, welche mittels einer Distanzhülse 9 zwischen dem Kopf des Schraubbolzens 7 und dem Grundrahmen 5 verspannt ist. Die Kugelhülse 9 bildet mit einem korrespondierend dazu ausgeformten Lagerring 26, welcher in einer Aufnahmebohrung im Gehäuse 24 befestigt ist, ein sphärisches Lager. Weiterhin sind Justierschrauben 3 im Maschinenrahmen 5 vorgesehen, mit welchem eine Seitenneigung des Gehäuses 24 eingestellt werden kann.

Innerhalb des Gehäuses 24 verläuft ein von einer Druckluftquelle gespeister Druckluftkanal 27, welcher in eine Austrittsöffnung 28 mündet. Diese erstreckt sich nahezu entlang der gesamten Unterseite des Gehäuses 24. Die Austrittsöffnung 28 ist von einem nicht näher dargestellten porösen luftdurchlässigen Material abgedeckt, welches eine ebene Führungsfläche 30 bildet, welche parallel zur Oberseite der Greiferstange 10 unter Bildung einer Luftspalte oder Luftkissens verläuft.

Fig. 3 zeigt eine alternative Ausführungsform, bei welcher die Luftlager 22a, 22b an den seitlichen Flanken 14 der Greiferstange 10 angeordnet sind. Bei dieser Anordnung dient das Antriebsrad 16 auch als eine Art Auflager, um die Gewichtskraft der Greiferstange 10 aufzunehmen.

In den Fig. 4a und 4b wird nochmals die Problematik der Ausbiegung der Greiferstange 10 im Betriebsverlauf anschaulich dargestellt. Aufgrund der erheblichen Länge der Greiferstange 10 ergibt sich in der Betriebsposition gemäß Fig. 4a eine entsprechende freie Ausladung, welche zu einer Biegung der Greiferstange 10 um das Antriebsrad 16 herum führt. Beim Einfahren der Greiferstange 10 mit dem Greifersystem in das Webfach, wie es in Fig. 4b dargestellt ist, ändert sich diese Ausbiegung, so dass es bei starren Luftführungen zu erheblichen Luftspaltänderungen kommen kann. Dies wird durch die Erfindung weitgehend verhindert.

## Patentansprüche

1. Webmaschine mit einer Greiferstange (10), welche mit einem Antriebsrad (16) in Eingriff steht und von diesem reversierend antreibbar ist, und mit einer pneumatischen Führungseinrichtung (20) zum Führen und Lagern der Greiferstange (10),
**dadurch gekennzeichnet,**
**dass** die pneumatische Führungseinrichtung (20) mindestens zwei von einander getrennt gelagerte Luftlager (22a, 22b) aufweist, welche beabstandet von der Eingriffstelle des Antriebsrades (16) angeordnet sind.

2. Webmaschine nach Anspruch 1,
**dadurch gekennzeichnet,**
**dass** die Luftlager (22a, 22b) Gehäuse (24) aufweisen, welche schwenkbar, insbesondere sphärisch, gelagert sind.

3. Webmaschine nach Anspruch 1 oder 2,
**dadurch gekennzeichnet,**
**dass** die Luftlager (22a, 22b) an der Seite der Greiferstange (10) angeordnet sind, welche von dem Antriebsrad (20) abgewandt ist.

4. Webmaschine nach einem der Ansprüche 1 bis 3,
**dadurch gekennzeichnet,**
**dass** die Luftlager (22a, 22b) symmetrisch zur Eingriffsstelle angeordnet sind.

5. Webmaschine nach einem der Ansprüche 1 bis 4,
**dadurch gekennzeichnet,**
**dass** die Luftlager (22a, 22b) an gegenüberliegenden Flanken (14) der Greiferstange (10) angeordnet sind.

6. Webmaschine nach einem der Ansprüche 1 bis 5,
**dadurch gekennzeichnet,**
**dass** das Luftlager (22a, 22b) eine Führungsfläche (30) aufweist, welche mit einem porösen luftdurchlässigen Material versehen ist.

7. Webmaschine nach Anspruch 6,
**dadurch gekennzeichnet,**
**dass** durch das poröse luftdurchlässige Material ein Luftverbrauch einstellbar ist, unabhängig von einer Spaltbreite zwischen Luftlager (22a, 22b) und Greiferstange (10).

8. Webmaschine nach einem der Ansprüche 1 bis 7,
**dadurch gekennzeichnet,**
**dass** eine Druckluftquelle vorgesehen ist, welche zum Liefern einer konstanten Luftmenge bei einem vorgegebenen Druck mit den Luftlagern (22a, 22b) verbunden ist.

9. Webmaschine nach einem der Ansprüche 1 bis 8,
**dadurch gekennzeichnet,**
**dass** die Greiferstange (10) aus einem Karbonwerkstoff gebildet ist.

## Claims

1. Weaving machine comprising a gripper bar (10), which is in engagement with a drive wheel (16) and drivable by the latter in a reversing manner, and a pneumatic guiding device (20) for guiding and supporting the gripper bar (10),
**characterized in that**
the pneumatic guiding device (20) includes at least two air bearings (22a, 22b) supported separately from each other, which are arranged in a spaced manner from the point of engagement of the drive wheel (16).

2. Weaving machine according to claim 1,
**characterized in that**
the air bearings (22a, 22b) include housings (24) that are supported in a pivotable manner, in particular spherically.

3. Weaving machine according to claim 1 or 2,
**characterized in that**
the air bearings (22a, 22b) are arranged on the side of the gripper bar (10) which faces away from the drive wheel (16).

4. Weaving machine according to any one of claims 1 to 3,
**characterized in that**
the air bearings (22a, 22b) are arranged symmetrically to the point of engagement.

5. Weaving machine according to any one of claims 1 to 4,
**characterized in that**
the air bearings (22a, 22b) are arranged on opposite flanks (14) of the gripper bar (10).

6. Weaving machine according to any one of claims 1 to 5,
**characterized in that**
the air bearing (22a, 22b) has a guide surface (30) that is provided with a porous air-permeable material.

7. Weaving machine according to claim 6,
**characterized in that**
by means of the porous air-permeable material an air consumption can be adjusted independently of a gap width between air bearing (22a, 22b) and gripper bar (10).

8. Weaving machine according to any one of claims 1 to 7,
**characterized in that**
a compressed-air source is provided which is connected to the air bearings (22a, 22b) for supplying a constant quantity of air at a predetermined pressure.

9. Weaving machine according to any one of claims 1 to 8,
**characterized in that**
the gripper bar (10) is formed of a carbon material.

## Revendications

1. Métier à tisser avec une tige (10) à pinces qui est en prise avec une roue d'entraînement (16) et peut être entraînée de façon réversible par celle-ci, et avec un dispositif pneumatique de guidage (20) pour guider et soutenir la tige à pinces (10),
***caractérisé en ce que*** le dispositif pneumatique de guidage (20) comprend au moins deux paliers à air (22a, 22b) montés séparément l'un de l'autre, qui sont placés à distance du point de prise de la roue d'entraînement (16).

2. Métier à tisser selon la revendication 1, ***caractérisé en ce que*** les paliers à air (22a, 22b) comprennent des boîtiers (24) qui sont montés pivotants, en particulier de manière sphérique.

3. Métier à tisser selon la revendication 1 ou 2, ***caractérisé en ce que*** les paliers à air (22a, 22b) sont placés sur le côté de la tige (10) à pinces qui est opposé à la roue d'entraînement (20).

4. Métier à tisser selon l'une quelconque des revendications 1 à 3, ***caractérisé en ce que*** les paliers à air (22a, 22b) sont placés symétriquement par rapport au point de prise.

5. Métier à tisser selon l'une quelconque des revendications 1 à 4, ***caractérisé en ce que*** les paliers à air (22a, 22b) sont placés sur des flancs opposés (14) de la tige à pinces (10).

6. Métier à tisser selon l'une quelconque des revendications 1 à 5, ***caractérisé en ce que*** le palier à air (22a, 22b) comprend une surface de guidage (30) qui est munie d'un matériau poreux perméable à l'air.

7. Métier à tisser selon la revendication 6, ***caractérisé en ce* qu'**avec le matériau poreux perméable à l'air, une consommation d'air peut être ajustée, indépendamment d'une largeur de fente entre paliers à air (22a, 22b) et tige à pinces (10).

8. Métier à tisser selon l'une quelconque des revendications 1 à 7, ***caractérisé en ce qu*'**une source d'air comprimé est présente, qui est reliée aux paliers à air (22a, 22b) pour délivrer une quantité d'air constante à une pression imposée.

9. Métier à tisser selon l'une quelconque des revendications 1 à 8, ***caractérisé en ce que*** la tige (10) à pinces est formée d'un matériau à base de carbone.
